# EUROPÄISCHE PATENTSCHRIFT

(11) **EP 2 969 821 B1**
(45) Veröffentlichungstag und Bekanntmachung des Hinweises auf die Patenterteilung: **07.06.2017**
(21) Anmeldenummer: 14707350.6
(22) Anmeldetag: 18.02.2014
(51) Int. Cl.: B65D 47/08

(54) **KUNSTSTOFFVERSCHLUSS MIT EINEM UNVERSEHRTHEITSGARANTIEELEMENT**
PLASTIC CLOSURE HAVING AN INTEGRITY GUARANTEE ELEMENT
FERMETURE EN MATIÈRE PLASTIQUE POURVUE D'UN ÉLÉMENT DE GARANTIE D'INTÉGRITÉ

(30) Priorität: 12.03.2013 CH 583132013
(43) Veröffentlichungstag der Anmeldung: 20.01.2016
(73) Patentinhaber: Fostag Formenbau AG, 8260 Stein am Rhein (CH)
(72) Erfinder: MÜHLEMANN, Rolf, CH-8255 Schlattingen (CH)
(74) Vertreter: Schneider Feldmann AG Patent- und Markenanwälte
(86) Internationale Anmeldenummer: PCT/EP2014/053127
(87) Internationale Veröffentlichungsnummer: WO 2014/139767

(56) Entgegenhaltungen:
- EP-A2- 0 531 887
- US-A1- 2005 173 367
- US-A1- 2009 152 269

## Beschreibung

Die vorliegende Erfindung betrifft einen Kunststoffverschluss mit einem Unterteil mit Trinktülle und einem Deckel der über ein Scharnier einstückig mit dem Unterteil verbunden ist, und einen mit der Trinktülle rastend zum Eingriff bringbaren Dichtzapfen aufweist, der an der Innenseite der Deckfläche angeformt ist, wobei der Unterteil und der Deckel je eine Mantelwand aufweisen, die im geschlossenen Zustand des Kunststoffverschlusses mindestens annähernd fluchtend übereinander stehen, und dass zudem der Kunststoffverschluss mindestens ein Unversehrtheitsgarantieelement besitzt, welches bei der Erstöffnung des Kunststoffverschlusses durch die Schwenkbewegung des Deckels relativ zum Unterteil abtrennbar ist.

Kunststoffverschlüsse, die aus einem Unterteil und einem damit über ein Scharnier schwenkbar verbundenen Deckel bestehen, müssen so gesichert werden, dass der Konsument erkennt, ob der Verschluss vor dem Erwerb eventuell bereits geöffnet worden ist und somit die Gefahr besteht, dass der Inhalt teilweise bereits entnommen worden ist, oder, was leider auch vorkommt, verunreinigt worden ist.

Entsprechend sind auch schon seit sehr vielen Jahren Kunststoffverschlüsse auf dem Markt die Unversehrtheitsgarantieelemente aufweisen. Die bekannteste Form eines Unversehrtheitsgarantieelementes ist das Garantieband, welches ursprünglich vor allem eine Verbindung zwischen dem Kunststoffverschluss und dem Behälter hergestellt hat, auf dem der Kunststoffverschluss angebracht ist. Ein solches Garantieband genügt selbstverständlich bei einem Schraubverschluss. Auch bei Kunststoffverschlüssen mit einem Scharnier oder einem Schnappscharnier, bei dem der Unterteil fest mit dem Behälterhals verbindbar ist, kann ein solches Garantieband verwendet werden, wobei ein solches Garantieband meist nicht vollständig umlaufend ist, aber um mehr als 180° des Umfanges verläuft. Das Garantieband weist dann meist auf der Innenseite, also auf jener Seite die im verschlossenen Zustand gegen den Unterteil gerichtet ist, Arretierhaken auf, die in entsprechende Nischen im Unterteil eingreifen. Bevor ein solcher Verschluss geöffnet werden kann muss somit erst das Garantieband abgerissen werden.

Aus Gründen des Bedienungskomforts wurden dann Unversehrtheitsgarantieelemente entwickelt, die bei der Erstöffnung des Scharnierverschlusses eine Trennung des Unversehrtheitsgarantieelementes von jenem Teil automatisch bewirkt, mit dem dieses Unversehrtheitsgarantieelement über Sollbruchstellen verbunden ist. Einen solchen Kunststoffverschluss zeigt beispielsweise die WO94/03371. Hier ist im Deckel in dessen Deckfläche fluchtend mit der Deckfläche ein Plättchen über Sollbruchstellenbrücken gehalten, und an dessen unterer Seite ist ein Arm angeformt mit einem endständigen Arretierhaken, der an einem Gegenarretierhaken des Unterteiles zusammenhängt. Bei der Erstöffnung wird entsprechend das Plättchen des Unversehrtheitsgarantieelementes aus der Deckfläche des Deckels herausgerissen und fällt dann auf die Deckfläche des Unterteiles hinunter. Damit ist eine deutlich sichtbare Unversehrtheitsgarantie gegeben. Zudem hat eine solche Lösung den Vorteil, dass nach der Erstöffnung ein Manipulieren am Unversehrtheitsgarantieelement, um quasi den Unversehrtheitszustand wieder zu erreichen, praktisch unmöglich ist. Eine ebenfalls schwierig manipulierbare Lösung eines Unversehrtheitsgarantieelementes zeigt die WO00/41943. Hier besteht das Unversehrtheitsgarantieelement aus einem vollständig separaten Garantieband, welches über vorstehende Wulste am Deckel und Unterteil eingreift. Eine solche Lösung hat den Vorteil, dass das Garantieband in einer anderen Farbe gestaltet sein kann als der Kunststoffverschluss selbst, und damit optisch gut erkennbar ist. Hier, wie in den heute gängigen Lösungen mit Unversehrtheitsgarantieelementen, sind die abgetrennten Teile relativ gross und gerade bei Getränkebehältern, die mit einem Kunststoffverschluss mit Trinktülle versehen sind, werden diese Unversehrtheitsgarantieelemente abgerissen und gedankenlos weggeworfen.

Eine Lösung, bei der das Unversehrtheitsgarantieelement kein gesonderter loser Teil ist, zeigt beispielsweise die GB-A-2269583. Hier ist der Kunststoffverschluss mit einer schildförmigen Kippplatte versehen, die schwenkbar am Unterteil einhakt. Zum Öffnen wird auf diese schildförmige Platte gedrückt und dabei eine Sollbruchstellenbrücke zerstört. Nun lässt sich der Verschluss öffnen. Problematisch ist bei dieser Lösung aber, dass für den Konsumenten die Unversehrtheit des Produktes kaum erkennbar ist. Aus der WO98/57864 ist ferner ein Kunststoffverschluss bekannt.

Dieser Kunststoffverschluss besitzt ein an der Mantelwand des Deckels angeformtes Unversehrtheitsgarantieelement, welches in einer Nische in der Mantelwand des Unterteiles zum Eingriff kommen soll. Hierbei schwenkt das Unversehrtheitsgarantieelement um die Sollbruchstellen und weist zwei Zapfen auf, die in korrespondierende Löcher in der Mantelwand des Unterteiles eingreifen sollen. Zudem ist in der Nische am Unterteil eine Kipprippe eingeformt und der Benützer soll auf das Unversehrtheitsgarantieelement drücken, wobei eine Kippbewegung über die Kipprippe erfolgen soll, und dabei trennt sich das Unversehrtheitsgarantieelement vom Deckel. Der Verschluss lässt sich nun aufschwenken. Dieser Verschluss ist insofern problematisch, als einerseits der Benutzer die Funktion nicht erkennt und im Prinzip versucht das Unversehrtheitsgarantieelement anzuheben. Des Weiteren ist eine Schwenkbewegung um ein bogenförmig verlaufendes Scharnier äusserst problematisch und letztlich hat sich gezeigt, dass ein solcher Verschluss auf herkömmlichen Montagemaschinen nur äusserst schwierig zu handhaben ist, und dass dabei ein bedeutender Prozentsatz der Verschlüsse zerstört wird. Hingegen ist an sich der Gedanke, dass das Unversehrtheitsgarantieelement am Verschluss verbleibt und somit nicht gedankenlos weggeworfen wird, sinnvoll.

Aus der US 2009/0152269 A1 ist ein Kunststoffverschluss gemäß dem Oberbegriff des Anspruchs 1 bekannt. Es ist nunmehr die Aufgabe der vorliegenden Erfindung einen Kunststoffverschluss der eingangs genannten Art so zu verbessern, dass dieser auf herkömmlicher Weise in üblichen Montagemaschinen mit geringem Ausschuss geschlossen werden kann, die Zerstörung des Erstgarantieverschlusses deutlich erkennbar ist, und schliesslich in einer bevorzugten Ausführungsform auch das mindestens eine Unversehrtheitsgarantieelement so gehalten ist, dass es genügend im Kunststoffverschluss gegen Verlust gesichert ist.

Diese Aufgabe löst ein Kunststoffverschluss mit den Merkmalen des Patentanspruches 1. Weitere vorteilhafte Ausführungsformen ergeben sich aus den abhängigen Ansprüchen.

In der Zeichnung ist eine bevorzugte Ausführungsform des Erfindungsgegenstandes dargestellt und in der nachfolgenden Beschreibung erläutert. Es zeigt:
- Fig. 1: zeigt eine perspektivische Ansicht des Kunststoffverschlusses in der geöffneten Herstellungslage, und
- Fig. 2: denselben Verschluss wiederum in einer perspektivischen Ansicht, gegenüber der Fig. 1 etwas gedreht und mehr von der Seite gesehen.

Der Kunststoffverschluss ist gesamthaft mit 1 bezeichnet. Er besteht aus einem Unterteil 2 und einem Deckel 3. Unterteil 2 und Deckel 3 sind einstückig über ein Scharnier 4 miteinander verbunden. Das Scharnier besteht einerseits aus einem Scharnierstück 40, welches beidseitig jeweils über ein Filmscharnier 41 einerseits mit dem Deckel 3 und andererseits mit dem Unterteil 2 verbunden ist. Symmetrisch zu diesem Scharnierstück 40 sind zwei Spannbänder 42 vorhanden. Dies bewirkt, dass das Scharnier ein Schnappscharnier ist.

Der Unterteil 2 besteht aus einer zylindrischen Mantelwand 20, die auf der Oberseite von einer Deckfläche 21 abgeschlossen wird. Diese Deckfläche 21 durchsetzt eine Trinktülle 22. Diese Trinktülle 22 überragt die Deckfläche 21 ungefähr um die Höhe der Mantelwand 20. Um einen genügenden Trinkkomfort zu haben, sollte die Trinktülle bevorzugterweise mindestens insgesamt mit seinem obersten Rand etwa 10mm oder mehr die Deckfläche 21 überragen. Die Ausgestaltungsform der Tülle kann praktisch beliebig sein. Im hier dargestellten Beispiel läuft die Trinktülle mit einer gewissen Konizität nach oben zu. Die Trinktülle kann aber durchaus auch die Form eines Schnullers haben. Auch die auf dem Markt relativ weit verbreiteten Formen, bei denen die Trinktülle etwa auf der halben Höhe tailliert ist, kommt selbstverständlich auch hier in Frage. Oben ist in der Trinktülle 22 die Trinköffnung 23 ersichtlich. Die Trinköffnung wird begrenzt durch einen abwärts gezogenen Kragen, der auf seiner Innenseite umlaufende Dichtrippen 24 aufweist.

Über der Mantelwand 20 des Unterteiles 2 steht praktisch in deren Verlängerung eine bogenförmige, erste Schürze 25. Diese ist vollflächig und einstückig mit der Mantelwand 20 verbunden. Die erste Schürze 25 erstreckt sich über weniger als den halben Umfang der Mantelwand 20 des Unterteiles 2 und deren Mitte liegt diametral dem Scharnierstück 40 des Scharniers 4 gegenüber. Die Höhe der Schütze beträgt nur wenige Millimeter und ist in etwa maximal ein Drittel so hoch wie die Trinktülle 22. Etwa mittig ist die erste Schürze 25 an der Oberkannte mit einer Einbuchtung versehen, die eine Griffnische 28 bildet. Seitlich dieser Griffnische 28 sind in der ersten Schürze 25 hier zwei Hakenrastfenster 26 eingeformt. Dies sind rechteckige Durchbrüche in der ersten Schürze 25. Im Prinzip könnte statt der beiden Hakenrastfenster 26 auch lediglich ein Hakenrastfenster mittig angebracht sein. Da jedoch in diesem Beriech die Griffnische hier vorgesehen ist, ist die verbleibende Wandhöhe etwas gering und daher wird bevorzugt die beiden Hakenrastfenster 26 seitlich anzubringen.

Konzentrisch zur ersten Schürze 25 ist eine zweite, innere Schürze 27 vorgesehen. Deren Bedeutung und Wirkungsweise wird später noch erläutert. Diese zweite, innere Schürze 27 ist bevorzugterweise maximal gleich hoch wie die äussere Schürze, jedoch bevorzugterweise niedriger als die äussere, erste Schürze 25. Auch wird man diese in Bezug auf die Länge bevorzugterweise etwas geringer lang gestalten als die äussere, erste Schürze 25.

Auch der Deckel 3 hat eine umlaufende Mantelwand 30. Diese Mantelwand 30 besitzt einen, dem Scharnier 4 diametral gegenüberliegenden Mantelwandbereich 31, der gegenüber dem Rand 32 um geringfügig mehr als die Wandstärke der ersten Schürze 25 am Unterteil 2 zum Zentrum nach innen versetzt angeordnet ist. Da der Verschluss hier im offenen Zustand dargestellt ist, kann man lediglich die Innenseite der Deckfläche 33 des Deckels 3 erkennen. Die Deckfläche 33 hat einen äusseren, etwa ebenen Bereich 34, dem ein konisch nach oben geneigt verlaufender Deckflächenbereich 35 folgt.

Schliesslich folgt dann ein zylindrisch nach oben gerichteter Deckflächenteil, der zuoberst einen ebenen Abschluss 37 besitzt. Auf der Innenseite dieses ebenen Abschlusses 37 ist ein Dichtzapfen 38 angeformt, der umlaufende Dichtwulste 39 auf seiner Aussenseite besitzt. Diese Dichtwulste 39 am Dichtzapfen 38 wirken im geschlossenen Zustand des Verschlusses mit den umlaufenden Dichtrippen 24 in der Trinktülle 22 zusammen. Das erfindungsgemässe Unversehrtheitsgarantieelement besteht aus einer Platte 50, die Teil des Mantelwandbereiches 31 ist. Diese Platte 50 ist bis auf Sollbruchstellenbrücken 51, 52 vollständig vom Mantelwandbereich 31 getrennt. Die beiden seitlichen Sollbruchstellenbrücke 51 stellen die Verbindung zwischen der erwähnten Platte 50 und dem seitlich angrenzenden, gegenüber dem Rand 32 nach innen versetzten Mantelwandbereich 31 her.

Eine dritte Sollbruchstellenbrücke 52 stellt die Verbindung zwischen der erwähnten Platte 50 und der ebenen Deckflächenteils 34 des Deckels 3 her. Bevorzugterweise sind lediglich drei solche Sollbruchstellenbrücken vorhanden, doch ist es durchaus denkbar auch mehr als lediglich drei Sollbruchstellenbrücken vorzusehen, die dann allerdings dünner gestaltet sein müssen, damit die Kräfte, die bei der Erstöffnung erforderlich sind, sich so in Grenzen halten, dass der Benutzer den Verschluss ohne übertriebenen Kraftaufwand zu öffnen vermag.

Auf der vom Zentrum abgelegenen, äusseren Seite der Platte 50 ist ein Arretierhaken 53 einstückig daran angeformt. Dieser Arretierhaken greift im geschlossenen Zustand des Verschlusses in einem Hakenrastfenster 26 der ersten, äusseren Schürze 25 am Unterteil 2 ein. Wie bereits zuvor beschrieben, sind bevorzugterweise zwei solche Unversehrtheitsgarantieelemente vorhanden. So sind, wie in der Figur 2 erkennbar, zwei Platten 50 zu sehen, die mit ihren aussen angebrachten Arretierhaken 53 in zwei Hakenrastfenster 26 einzugreifen vermögen.

Die Funktion der ersten, äusseren Schürze 25 dient selbstverständlich insbesondere zur Bildung eines Gegenstückes zu den abtrennbaren Platten 50 mit dem Arretierhaken 53 am Deckel 3. Die erste Schürze 25 bildet aber gleichzeitig eine Sichtblende, um den zum Zentrum hin versetzten Mantelwandbereich 31 des Deckels 3 abzudecken. Die Fenster 26 sind dabei grösser gestaltet als die Breite und Höhe der Arretierhaken 53. Damit bleibt ein Blick auf die Platte 50 beziehungsweise dem Arretierhaken 53 für den Benutzer möglich.

Die näher zum Zentrum konzentrisch zur ersten Schürze verlaufende kürzere Schürze 27 hat andere Funktionen. Zum einen dient sie dazu, dass beim maschinellen Erstschliessen der nach innen versetzte Mantelwandbereich 31 exakt in Position geführt wird, und dabei die Arretierhaken 53 an den Platten 50 genau vor die Hakenrastfenster 26 geführt und soweit dorthin verschoben werden, dass die Arretierhaken 53 diese Hakenrastfenster 26 durchgreifen. Gleichzeitig aber verhindert diese innere Schürze ein Manipulieren des Unversehrtheitsgarantieelementes. So lassen sich die Platten 50 von aussen nicht nach innen verschieben, so dass die Arretierhaken nicht mehr mit den Hakenrastfenstern im Eingriff wären. Das Unversehrtheitsgarantieelement lässt sich folglich nur zerstören, indem der Verschluss geöffnet wird, das heisst der Deckel 3 relativ zum Unterteil 2 um das Scharnier 4 geschwenkt wird. Erfolgt eine solche Erstöffnung, so werden die erwähnten Sollbruchstellenbrücken 51, 52 zerstört und die Platte 50 trennt sich vollständig vom zum Zentrum hin versetzten Mantelwandbereich 31 des Deckels 3.

Die so abgetrennten Platten 50 bleiben nun gefangen zwischen der ersten, äusseren Schütze 25 und der zweiten, inneren Schürze 27. Nach der Erstöffnung können die abgetrennten Platten 50 seitlich zwischen den beiden Schürzen 25 und 27 hinausrutschen. Bei einem Wiederverschliessen des Verschlusses hält sich nun der Deckel 3 am Unterteil 2 über dem Dichtzapfen 38 in der Trinktülle 22. Der Blick durch die Hackenrastfenster 26 ist nun frei. Stellt man den Verschluss nun mittels einer Koaxialform zweifarbig her, das heisst beispielsweise den Unterteil 2 in Grün und den Deckel in Orange, so sieht man vor der Erstöffnung die orangefarbigen Arretierhaken 53 beziehungsweise Platten 50 und nach der Erstöffnung sieht man nun durch dieselben Hakenrastfester auf den grünen Teil der inneren Schürze 27, während der orange Teil der Platten 50 fehlt.

Um den Trinkkomfort des Kunststoffverschlusses 1 zu erhöhen, ist ein im ebenen Deckflächenteil verlaufendes Filmscharnier 61 vorhanden, welches das Segment 6 vom restlichen Deckel schwenkbeweglich trennt. Entsprechend weist die Mantelwand 30 des Deckels 3 seitliche Schlitze 62 auf und aus hygienischen Gründen verläuft von einen Schlitz 62 zum gegenüber laufenden Schlitz 62 eine Verbindungswand 63, die im geschlossenen Zustand des Verschlusses mindestens annährend auf dem ebenen Bereich der Deckfläche 21 des Unterteiles 2 aufliegt. Dies erlaubt dem Benutzer beim Trinken mit dem Finger diesen Deckelteil und das Filmscharnier von der Tülle weg zu schwenken, so dass dieser beim Trinken nicht im Wege ist.

Der Unterteil 2 ist zudem am unteren Rand der Mantelwand 20 mit einem über Sollbruchstellenbrücken 71 mit einem Sicherungsring 70 verbunden. Dieser Sicherungsring 70 erlaubt ein einfaches Aufdrücken des geschlossenen Verschlusses auf einem Behälter. Hierzu sind auf der Innenseite, in der Zeichnung nicht sichtbar, Haltewulste nach innen gerichtet angeformt, die an einer umlaufenden Haltewulst am Behälterhals zum Eingriff bringbar sind. Damit ist auch sichergestellt, dass der Verschluss 1 nicht im geschlossenen Zustand vom Behälterhals entfernt und der Behälter nachher unerkennbar geleert werden kann. Der Sicherungsring 70 rutscht bei einer Zerstörung der Sollbruchstellenbrücken 70 auf ein tieferes Niveau und ein Käufer erkennt somit deutlich, dass der Behälter bereits geöffnet worden ist.

Diese Erkennbarkeit der Erstöffnung lässt sich noch verbessern indem man die Platte 50 in einer anderen Farbe spritzt als den Rest des Verschlusses, oder indem der Unterteil 2 in einer Farbe und der Deckel 3 in einer anderen Farbe gespritzt wird. Dies lässt sich auch bei einem einteiligen Verschluss mittels des sogenannten Koaxialspritzgusses erreichen.

### Bezugszeichenliste:

- 1: Kunststoffverschluss
- 2: Unterteil
- 3: Deckel
- 4: Scharnier
- 6: Segment des Deckels 3

- 40: Scharnierstück
- 41: Filmscharnier
- 42: Spannbänder

- 20: Mantelwand des Unterteiles
- 21: Deckfläche des Unterteiles
- 22: Trinktülle
- 23: Trinköffnung
- 24: Dichtlippen in Trinktülle
- 25: erste Schürze
- 26: Hakenrastfenster
- 27: zweite innere Schürze
- 28: Griffnische

- 30: Mantelwand des Deckels
- 31: Mantelwandbereich
- 32: Rand der Deckfläche
- 33: Deckfläche des Deckels
- 34: ebener Deckflächenteil
- 35: konisch nach oben gerichteter Deckflächenbereich
- 36: zylindrischer Deckflächenteil
- 37: ebener Abschluss
- 38: Dichtzapfen
- 39: Dichtwulste

- 50: Platte
- 51: seitliche Sollbruchstellenbrücken
- 52: obere Sollbruchstellenbrücken
- 53: Arretierhaken

- 61: Filmscharnier
- 62: Schlitze

- 70: Sicherungsring
- 71: Sollbruchstellenbrücken

## Patentansprüche

1. Kunststoffverschluss (1) mit einem Unterteil (2) mit Trinktülle (22) und einem Deckel (3) mit einer Deckfläche (33), wobei der Deckel (3) über ein Scharnier (4) einstückig mit dem Unterteil (2) verbunden ist und einen mit der Trinktülle (22) rastend zum Eingriff bringbaren Dichtzapfen (38) aufweist, der an der Innenseite der Deckfläche (33) angeformt ist, wobei der Unterteil (2) und der Deckel (3) je eine Mantelwand (20, 30) aufweisen, die im geschlossenen Zustand des Kunststoffverschlusses (1) mindestens annähernd fluchtend übereinander stehen, und wobei zudem der Kunststoffverschluss (1) mindestens ein Unversehrtheitsgarantieelement (50) besitzt, wobei die Deckelmantelwand (30) mit mindestens einem auf der Aussenseite gegenüber dem Scharnier (4) angeformten Arretierhaken (53) versehen ist, und am Unterteil (2) gegenüber dem Scharnier (4) und oberhalb der Mantelwand des Unterteils (20) eine erste, zum Deckel (3) hin gerichtete, um weniger als den halben Umfang sich erstreckende Schürze (25) vorhanden ist in der mindestens ein Hakeneinrastfenster (26) geformt ist und eine zweite, konzentrisch zur ersten Schürze verlaufende Schürze (27) vorhanden ist, die um mindestens die Dicke der Mantelwand des Deckels (30) in diesem Bereich nach innen versetzt ist, und wobei das mindestens eine Unversehrtheitsgarantieelement welches bei der Erstöffnung des Kunststoffverschlusses (1) durch die Schwenkbewegung des Deckels (3) relativ zum Unterteil (2) abtrennbar ist, ein Teilbereich der Mantelwand des Deckels (30) ist und mit dem mindestens einen erwähnten Arretierhaken (53) versehen ist, wobei das Unversehrtheitsgarantieelement bis auf Sollbruchstellenbrücken (71) vollständig von der Mantelwand getrennt ist, und wobei das Unversehrtheitsgarantieelement die Form einer rechteckigen Platte hat und maximal gleichhoch wie die Deckelmantelwand (30) ist, **dadurch gekennzeichnet, dass** mindestens an den Seitenkanten des Unversehrtheitsgarantieelementes je eine Sollbruchstellenbrücke (51) die Verbindung mit der seitlich angrenzenden Deckelmantelwand (30) bildet.

2. Kunststoffverschluss (1) nach Anspruch 1, **dadurch gekennzeichnet, dass** das Unversehrtheitsgarantieelement eine obere Sollbruchstellenbrücke (52) aufweist, die mit der darüber verlaufenden Deckelmantelwand (30) verbunden ist.

3. Kunststoffverschluss (1) nach Anspruch 1, **dadurch gekennzeichnet, dass** symmetrisch zu einer querenden durch das Scharnier (4) verlaufenden Diagonale zwei Unversehrtheitsgarantieelemente angeordnet sind.

4. Kunststoffverschluss (1) nach Anspruch 1, **dadurch gekennzeichnet, dass** die Distanz zwischen der ersten und der zweiten konzentrisch verlaufenden Schürze (25, 27) grösser ist als die Wandstärke des mindestens einen Unversehrtheitsgarantieelementes, jedoch kleiner als die genannte Wandstärke im Bereich der Arretierhaken (53).

5. Kunststoffverschluss (1) nach Anspruch 1, **dadurch gekennzeichnet, dass** die Mantelwand (30) des Deckels (3) bis zur angrenzenden Deckfläche (33) geschlitzt ist und der verbleibende Mantelwandbereich (31) zwischen den beiden Schlitzen (62) mit dem Scharnier (4) verbunden ist, und die Verbindungslinie zwischen den beiden Schlitzen als Filmscharnier (61) in der Deckfläche gestaltet ist.

6. Kunststoffverschluss (1) nach Anspruch 5, **dadurch gekennzeichnet, dass** angrenzend an den Schlitzen (62) auf der Seite zum Zentrum des Deckels (3) eine Verbindungswand (63) angeformt ist, die die verbleibende Mantelwand auf der Scharnier (4) abgelegenen Seite ergänzt.

7. Kunststoffverschluss (1) nach Anspruch 1, **dadurch gekennzeichnet, dass** die Mantelwand (20) des Unterteils (2) mit einem Innengewinde versehen ist und fluchtend unter dieser Mantelwand (20) ein geschlossener Sicherungsring (70) angeformt ist, wobei der Sicherungsring (70) über Sollbruchstellen (71) mit der Mantelwand des Unterteils einstückig verbunden ist und auf seiner Innenfläche mit Haltemitteln versehen ist zur Verbindung mit einem Behälterhals.

8. Kunststoffverschluss (1) nach Anspruch 7, **dadurch gekennzeichnet, dass** zwischen jeweils zwei benachbarten Sollbruchstellenbrücken (71) eine Stützerhöhung vorhanden ist, wobei die Sollbruchstellenbrücken (71) länger sind als die Stützerhöhung die die Oberkante des Sicherungsringes (70) überragt.

9. Kunststoffverschluss (1) nach Anspruch 1, **dadurch gekennzeichnet, dass** die Deckfläche (33) des Deckels (3) entsprechend der Trinktülle (22) des Unterteils (2) formentsprechend zentrisch erhöht ist.

## Claims

1. A plastic closure (1) having a lower part (2)with a drinking spout (22) and a cover (3) with a cover surface (33), the cover (3) being connected in one piece to the lower part (2) by means of a hinge (4) and comprises a sealing plug (38) which can be engaged in a locking manner with the drinking spout (22), said sealing plug being moulded on the inner side of the cover surface (33), wherein the lower part (2) and the cover (3) each comprise a jacket wall (20, 30), which stand at least approximately flush one above the other in the closed state of the plastic closure (1), and wherein the plastic closure (1) also comprises at least one integrity guarantee element (50), wherein the cover jacket wall (30) is provided with at least one locking hook (53) moulded on the outer side opposite the hinge (4), and a first apron (25) directed towards the cover (3) and extending over less than half the circumference is provided on the lower part (2) opposite the hinge (4) and above the jacket wall of the lower part (20), in which first apron at least one hook locking window (26) is formed, and a second apron (27) running concentric with the first apron is provided, which second apron is offset inwards by at least the thickness of the jacket wall of the cover (30) in this region, and wherein the at least one integrity guarantee element, which is separable during the first opening of the plastic closure (1) by the swivelling motion of the cover (3) relative to the lower part (2), is a partial region of the jacket wall of the cover (30) and is provided with the at least one mentioned locking hook (53), wherein the integrity guarantee element is completely separated from the jacket wall apart from predetermined breaking point bridges (71), and wherein the integrity guarantee element has the shape of a rectangular plate and is at most of equal height to the cover jacket wall (30), **characterized in that** a predetermined breaking point bridge (51) in each case forms the connection to the laterally adjacent cover jacket wall (30) at least at the lateral edges of the integrity guarantee element.

2. The plastic closure (1) according to claim 1, **characterised in that** the integrity guarantee element comprises an upper predetermined breaking point bridge (52), which is connected to the cover jacket wall (30) running above the latter.

3. The plastic closure (1) according to claim 1, **characterised in that** two integrity guarantee elements are disposed symmetrical to a traversing diagonal running through the hinge (4).

4. The plastic closure (1) according to claim 1, **characterised in that** the distance between the first and the second concentrically running apron (25, 27) is greater than the wall thickness of the at least one integrity guarantee element, but less than said wall thickness in the region of the locking hooks (53).

5. The plastic closure (1) according to claim 1, **characterised in that** the jacket wall (30) of the cover (3) is slit up to the adjacent cover surface (33) and the remaining jacket wall region (31) between the two slits (62) is connected to the hinge (4), and the connecting line between the two slits is constituted as film hinge (61) in the cover surface.

6. The plastic closure (1) according to claim 5, **characterised in that** a connecting wall is formed adjacent to the slits (62) on the side towards the centre of the cover (3), said connecting wall (63) supplementing the remaining jacket wall on the side lying remote from the hinge (4).

7. The plastic closure (1) according to claim 1, **characterised in that** the jacket wall (20) of the lower part (2) is provided with an inner thread and a closed securing ring (70) is formed flush beneath this jacket wall (20), wherein the securing ring (70) is connected in one piece by predetermined breaking points (71) to the jacket wall of the lower part (20) and is provided on its inner surface with retaining means for the connection to a container neck.

8. The plastic closure (1) according to claim 7, **characterised in that** a support elevation is provided between two adjacent predetermined breaking point bridges (71) in each case, wherein the predetermined breaking point bridges (71) are longer than the support elevation which projects above the upper edge of the securing ring (70).

9. The plastic closure (1) according to claim 1, **characterised in that** the cover surface (33) of the cover (3) is raised concentrically with a corresponding shape corresponding to the drinking spout (22) of the lower part (2).

## Revendications

1. Fermeture en matière plastique (1) avec une partie inférieure (2) avec embout pour boire (22) et un bouchon (3) avec une surface de couverture (33), le bouchon (3) étant relié en une seule pièce par le biais d'une charnière (4) à la partie inférieure (2) et comportant un téton d'étanchéité (38) pouvant être mis en prise de façon maintenue avec l'embout pour boire (22) qui est conformé sur la face intérieure de la surface de couverture (33), la partie inférieure (2) et le bouchon (3) comportant chacun une paroi d'enveloppe (20, 30), qui sont à l'état fermé de la fermeture en matière plastique (1) au moins à peu près en alignement l'une sur l'autre et la fermeture en matière plastique (1) possédant en plus au moins un élément de garantie d'intégrité (50), la paroi d'enveloppe de bouchon (30) étant au moins dotée d'un crochet d'arrêt (53) conformé sur la face extérieure opposée à la charnière (4) et un premier tablier (25) existant sur la partie inférieure (2) opposée à la charnière (4) au-dessus de la paroi d'enveloppe de la partie inférieure (20), orienté vers le bouchon (3), s'étendant autour de moins de la moitié de la périphérie dans lequel est formée au moins une fenêtre d'enclenchement de crochet (26) et il y a un deuxième tablier (27) passant de façon concentrique par rapport au premier tablier, qui est décalé vers l'intérieur dans cette zone d'au moins l'épaisseur de la paroi d'enveloppe du bouchon (30) et au moins un élément de garantie d'intégrité étant une partie de zone de la paroi d'enveloppe du bouchon (30), lequel peut être séparé lors de la première ouverture de la fermeture en matière plastique (1) par le mouvement de pivotement du bouchon (3) par rapport à la partie inférieure (2) et étant doté d'au moins un crochet d'arrêt mentionné (53), l'élément de garantie d'intégrité étant complètement séparé de la paroi d'enveloppe jusqu'aux jonctions de point de rupture théorique (71) et l'élément de garantie d'intégrité ayant la forme d'une plaque rectangulaire et étant au maximum aussi haut que la paroi d'enveloppe de bouchon (30), **caractérisée en ce qu'**au moins chaque jonction de point de rupture théorique (51) forme sur les bords latéraux de l'élément de garantie d'intégrité la liaison avec la paroi d'enveloppe de bouchon (30) latéralement adjacente.

2. Fermeture en matière plastique (1) selon la revendication 1, **caractérisée en ce que** l'élément de garantie d'intégrité comporte une jonction de point de rupture théorique (52), qui est reliée à la paroi d'enveloppe de bouchon (30) passant au-dessus.

3. Fermeture en matière plastique (1) selon la revendication 1, **caractérisée en ce que** deux éléments de garantie d'intégrité sont disposés symétriquement à une diagonale passant transversalement par la charnière (4).

4. Fermeture en matière plastique (1) selon la revendication 1, **caractérisée en ce que** la distance entre le premier et le deuxième tablier passant de manière concentrique (25, 27) est supérieure à l'épaisseur de paroi d'au moins un élément de garantie d'intégrité, mais toutefois plus petite que l'épaisseur de paroi citée dans la zone des crochets d'arrêt (53).

5. Fermeture en matière plastique (1) selon la revendication 1, **caractérisée en ce que** la paroi d'enveloppe (30) du bouchon (3) est fendue jusqu'à la surface de couverture adjacente (33) et la zone de paroi d'enveloppe restante (31) est reliée à la charnière (4) entre les deux fentes (62) et la ligne de liaison entre les deux fentes est configurée en tant que charnière à film (61) dans la surface de couverture.

6. Fermeture en matière plastique (1) selon la revendication 5, **caractérisée en ce qu'**une paroi de liaison (63) est conformée adjacente aux fentes (62) sur la face au centre du bouchon (3), qui complète la paroi d'enveloppe restante sur le côté posé sur la charnière (4).

7. Fermeture en matière plastique (1) selon la revendication 1, **caractérisée en ce que** la paroi d'enveloppe (20) de la partie inférieure (2) est dotée d'un filetage intérieur et une bague de retenue fermée (70) est conformée en alignement sous cette paroi d'enveloppe (20), la bague de retenue (70) étant reliée en une seule pièce à la paroi d'enveloppe de la partie inférieure par les points de rupture théorique (71) et dotée de moyens de retenue sur sa surface intérieure pour liaison avec un goulot de conteneur.

8. Fermeture en matière plastique (1) selon la revendication 7, **caractérisée en ce qu'**il y a une surélévation d'appui entre respectivement deux jonctions voisines de point de rupture théorique (71), les jonctions de point de rupture théorique (71) étant plus longues que la surélévation d'appui qui dépasse le bord supérieur de la bague de retenue (70).

9. Fermeture en matière plastique (1) selon la revendication 1, **caractérisée en ce que** la surface de couverture (33) du bouchon (3) est centralement surélevée eu égard à la forme correspondant à l'embout pour boire (22) de la partie inférieure (2).
